# EUROPÄISCHE PATENTSCHRIFT

(11) **EP 2 412 493 B1**
(45) Veröffentlichungstag und Bekanntmachung des Hinweises auf die Patenterteilung: **07.10.2015**
(21) Anmeldenummer: 11173512.2
(22) Anmeldetag: 12.07.2011
(51) Int. Cl.: B25H 3/02

(54) **Verschlussmechanismus**
Locking mechanism
Mécanisme de verrouillage

(30) Priorität: 30.07.2010 DE 102010032927
(43) Veröffentlichungstag der Anmeldung: 01.02.2012
(73) Patentinhaber: Hazet-Werk Hermann Zerver GmbH & Co. KG, 42857 Remscheid (DE)
(72) Erfinder: Timm, Felix, 89160 Dornstadt (DE); Unseld, Reinhold, 89176 Asselfingen (DE)
(74) Vertreter: Griepenstroh, Jörg

(56) Entgegenhaltungen:
- WO-A2-01/29351
- JP-A- 2006 266 057
- SE-C- 128 153
- US-A- 4 973 092
- US-B1- 6 502 868

## Beschreibung

Die vorliegende Erfindung betrifft einen Werkzeugkasten zur lagefixierten Aufnahme von Handwerkzeugen und deren Zubehör gemäß den Merkmalen im Oberbegriff von Patentanspruch 1.

Handwerkzeuge, insbesondere Schraubhandwerkzeuge werden in der Praxis in den verschiedensten Ausführungsformen hergestellt und genutzt. Die bekanntesten Ausführungsformen sind z.B. Ringschlüssel, Gabelschlüssel, Steckschlüssel, Schraubendreher oder ähnliche. Oft ist es möglich, eine Vielzahl von Werkzeugfunktionen, insbesondere Schraubwerkzeugfunktionen, mit einem Steckschlüsselsortiment abzudecken.

Hierzu werden die Steckschlüssel sowie deren Werkzeugköpfe bzw. Werkzeugzubehör in unterschiedlichen Größen und Zusammenstellungen angeboten. Es gibt weiterhin Verlängerungen, Einsatzstücke oder aber auch Kardangelenke zur Funktions- und Anwendungserweiterung eines Steckschlüsselsortimentes.

Zur Senkung der Herstellungskosten und zur Reduzierung des erforderlichen Unterbringungsraums und somit des Platzbedarfs in einer Werkstatt werden Schraubwerkzeuge, insbesondere Drehmomentwerkzeuge, oft getrennt aus Werkzeugköpfen bzw. Werkzeugaufsätzen und Betätigungshebeln oder aber auch Handhaben hergestellt.

Die am weitesten verbreitete Vertriebsform ist im Allgemeinen ein bestimmter Satz von Werkzeugköpfen mit zugeordnetem Betätigungshebel oder aber auch einer weiteren Handhabe innerhalb einer Werkzeugkassette.

Die Werkzeugkassetten sind oftmals öffnenbar ausgebildet, so dass sie eine Oberschale und eine Unterschale aufweisen, die drehbar miteinander gekoppelt sind. Damit sich die Gehäuse, bestehend aus Oberschale und Unterschale, nicht ungewollt öffnen, weisen sie eine Verschlusseinrichtung auf.

Eine solche Verschlusseinrichtung ist beispielsweise aus der DE 193 80 32 U1 bekannt. Die Verschlusseinrichtung stellt eine schubstarre Verbindung zwischen Gehäuseoberteil und Gehäuseunterteil dar. Sie ist in Form einer Rastnase ausgebildet. Weiterhin sind auch bajonettartige Verschlüsse oder aber Klippverschlüsse aus dem Stand der Technik bekannt.

So ist beispielsweise aus der US 6 502 868 B1 oder aber der SE 128 153 C ein jeweiliger Werkzeugkasten mit einer komplexen Verschlussmechanik bekannt.

Weiterhin ist aus der JP 2006/266057 A eine Verschlusseinrichtung für zwei Schwingtüren, insbesondere für einen Erdbebenschrank bekannt.Nachteilig bei den Verschlusseinrichtungen ist, dass sie nur unter Kostenaspekten besonders aufwendig produzierbar sind. Bei den Herstellungskosten eines Steckschlüsselsortimentes wird bezüglich des Werkzeugkastens und insbesondere der Verschlusseinrichtung, jedoch gefordert, eine besonders kostengünstige Verschlusseinrichtung herzustellen.

Wird jedoch eine Verschlusseinrichtung unter kostengünstigen Aspekten hergestellt, so leidet mithin die Langlebigkeit bzw. Robustheit der Verschlusseinrichtung unter einer eventuellen kostensenkenden Maßnahme.

Aufgabe der vorliegenden Erfindung ist es daher, eine Verschlusseinrichtung zur Verfügung zu stellen, die leicht bedienbar, langlebig und gleichzeitig kostengünstig produzierbar ist.

Die zuvor genannte Aufgabe wird durch einen Werkzeugkasten zur lagefixierten Aufnahme von Handwerkzeugen und deren Zubehör mit einer an dem Werkzeugkasten angeordneten Verschlusseinrichtung gemäß den Merkmalen im Patentanspruch 1 gelöst.

Vorteilhafte Ausführungsvarianten der vorliegenden Erfindung sind Bestandteil der abhängigen Patentansprüche.

Der erfindungsgemäße Werkzeugkasten zur lagefixierten Aufnahme von Handwerkzeugen und deren Zubehör, insbesondere Steckschlüsseln, Steckschlüsseleinsätzen, Steckschlüsselaufsätzen, Schraubwerkzeugen und/oder Drehmomentschlüsseln, weist zwei wannenförmige, rechteckig konfigurierte Gehäuseteile mit jeweils einer Vorderseite, einer Rückseite und zwei Längsseiten auf. Die Gehäuseteile sind im Bereich ihrer Rückseiten um eine Schwenkachse schwenkbar miteinander gekoppelt. Weiterhin sind die Gehäuseteile an ihrer Vorderseite über eine dort angeordnete Verschlusseinrichtung in einem geschlossenen Zustand arretierbar.

Die erfindungsgemäße Verschlusseinrichtung weist einen Drehgriff auf, wobei der Drehgriff an der Vorderseite in einer Aufnahme in den Gehäuseteilen unter Eingliederung eines federelastischen Stellelementes drehbar an einem ersten Gehäuseteil angeordnet ist. Weiterhin weist der erfindungsgemäße Drehgriff ein Rastmittel auf, der in einem Widerlagerabschnitt an einem zweiten Gehäuseteil zum Eingriff bringbar ist.

Zur Aufnahme des Drehgriffes ist im Rahmen der Erfindung im Wesentlichen eine Ausnehmung in den beiden Gehäuseteilen zu verstehen, die in ihrer geometrischen Konfiguration im Wesentlichen den geometrischen Abmaßen des Drehgriffes entspricht. Es ist jedoch im Rahmen der Erfindung auch vorstellbar, dass der Drehgriff auf die Gehäuseteile aufsetzbar ist. Der Drehgriff koppelt die zwei Gehäuseteile so, dass sie im geschlossenen Zustand des Werkzeugkastens derart arretiert sind, dass der Werkzeugkasten gegen ungewolltes Öffnen gesichert ist. Der Vorteil der vorliegenden Erfindung gestaltet sich insbesondere durch die Eingliederung des Verschlussmechanismus in die beiden Gehäuseteile sowie durch die besonders einfache Handhabungsmöglichkeit der Verschlusseinrichtung durch den anwendenden Monteur.

Der Drehgriff ist über eine Drehnocke drehbar an dem ersten Gehäuseteil gelagert, wobei die Drehachse im Wesentlichen orthogonal zu der Vorderseite orientiert ist. Dies bietet den Vorteil, dass der Monteur durch Drehung des Drehgriffes diesen gleichzeitig unter Vorspannung halten kann und dann eine Öffnungsbewegung ausführt, wobei die Öffnungsbewegung in eine Kraftrichtung zeigt, die im Wesentlichen orthogonal zu der Halterichtung bzw. zu der Betätigungsrichtung des Drehgriffes orientiert ist. Unter anwenderökonomischen Aspekten bietet dies besonders bedienfreundliche Vorteile, da ein Abrutschen oder aber ein nicht Ausführen einer Öffnungsbewegung eines Werkzeugkastens durch Überlagerung von zwei Betätigungsbewegungen in dieselbe Kraftrichtung vermieden wird. Hierdurch ist es dem Monteur insbesondere in schwierigen Arbeitspositionen möglich, den Werkzeugkasten mit nur einer Hand schnellstmöglich und sicher zu öffnen.

Der Widerlagerabschnitt des zweiten Gehäuseteils weist eine Rastnase auf. Hierunter ist im Rahmen der Erfindung zu verstehen, dass die Rastnase sowohl einmal den Widerlagerabschnitt bildet, als auch eine Rastfunktion. Durch Zuklappen des Werkzeugkastens wird mit der Rastfunktion sichergestellt, dass der Werkzeugkasten sicher geschlossen wird. Die Rastnase bildet mit dem Rastmittel an dem Drehgriff eine Schnappfunktion. Die Rastnase kann dabei eine Schräge aufweisen, so dass durch Zusammenklappen der Drehgriff über die Schräge, entgegengesetzt der Federwirkung des federelastischen Stellelementes, geführt wird und dann automatisch in den Widerlagerabschnitt einrastet. Weiterhin ist es gerade unter produktionstechnisch kostengünstigen Aspekten hier besonders vorteilig möglich, die Rastnase direkt während der Herstellung des Gehäuseteils mit auszubilden. In einer weiteren Ausführungsvariante der vorliegenden Erfindung können an zumindest einem Gehäuseteil Führungsmittel ausgebildet sein. Beim Zusammenklappen bzw. Schließen des erfindungsgemäßen Werkzeugkastens stellen diese Führungsmittel eine exakte Positionierung der beiden Gehäuseteile übereinander sicher und sorgen für einen exakt geführten Schließvorgang, so dass der Verschlussmechanismus sicher einrastet.

Der Drehgriff ist dabei über ein federelastisches Stellelement in eine Schließstellung bringbar. Das federelastische Stellelement wirkt mit einer Kraft derart auf den Drehgriff ein, dass dieser sich immer in einer Schließstellung befindet. Gerade unter dem Aspekt der Schließfunktion mit der zwischen dem Drehgriff und dem Widerlagerabschnitt ausgebildeten Schnappfunktion bietet dies den Vorteil, dass nach Betätigung des Drehgriffes dieser immer wieder in seiner Ausgangsposition, also in seine Schließstellung, zurückgeführt wird. Somit ist sichergestellt, dass der Werkzeugkasten bei Schließstellung des Drehgriffes immer arretiert ist und ein ungewolltes Öffnen und beispielsweise ein Herausfallen des Werkzeuges vermieden wird.

In einer weiteren vorteilhaften Ausführungsvariante weist der Drehgriff eine Anschlagnocke auf, wobei die Anschlagnocke in eine Begrenzernut an dem ersten Gehäuseteil formschlüssig eingreift und der Drehgriff durch Begrenzung der Anschlagnocke von einer Schließstellung bis in eine Öffnungsstellung drehbar ist. Der Drehgriff ist somit nur in einem Gradbereich von vorzugsweise 5 bis 60 Grad, insbesondere 10 bis 40 Grad drehbar. Die Anschlagnocke sorgt dabei durch den formschlüssigen Eingriff in die Begrenzernut dafür, dass kein Überdrehen des Drehgriffes geschieht. Eine ungewollte Beschädigung des federelastischen Stellelementes oder aber der Verschlussmechanik bzw. Kinematik wird hierdurch weiterhin vermieden.

Durch Erreichen der Öffnungsstellung wird dem Monteur haptisch bzw. taktil mitgeteilt, dass er den Werkzeugkasten nun öffnen kann. Ein versehentliches vorschnelles Öffnen und ein damit verbundenes Herunterfallen des Werkzeugkastens mit gleichzeitigem Herausfallen der Werkzeuge wird somit ebenfalls weitestgehend vermieden. Nach der Betätigung des Drehgriffs wird dieser durch die Federkraft des federelastischen Stellelementes wieder in die Schließstellung verbracht. Bei einem versehentlichen Öffnen ist somit ein direktes Arretieren der Gehäuseteile sichergestellt oder aber bei geöffnetem Werkzeugkasten und anschließendem Schließvorgang wird somit wiederum die Schnappmechanik realisiert.

Der Drehgriff weist weiterhin mindestens eine Rastzunge auf, wobei die Rastzungen in formschlüssigem Eingriff mit einer Nut in dem ersten Gehäuseteil bringbar ist. Durch die Rastzunge wird gerade unter produktionstechnischen Aspekten, insbesondere für die Erstmontage bzw. Komplettierung des Gehäuses des Werkzeugkastens ein Vorteil geschaffen. Der Drehgriff wird zum einen als drehbares Loslager durch die Aufnahme in dem ersten Gehäuseteil bzw. durch die durch die beiden Gehäuseteile gebildete Aufnahme gelagert.

Damit auf der Drehachse ein Verschieben in die der Gehäuseteillagerung entgegengesetzten Richtung nicht möglich ist, weist der Drehgriff eine Rastzunge auf. Eine Rastzunge ist im Rahmen der Erfindung hier insbesondere eine Rastzunge, die einem Wiederhakenprinzip gleicht. Der Drehgriff wird somit auf der Achse auf einer Seite durch den Anschlag an dem Gehäuseteil und auf der anderen Seite über die kinematische Koppelung mit der Rastzunge an einem Verschieben gehindert. Bei der Erstmontage ergibt sich hier vorteilig ein einfaches Einstecken des Drehgriffes in das erste Gehäuseteil, wodurch er bereits drehbar als Loslager lagefixiert wird.

Im Rahmen der Erfindung ist es auch möglich, zwei Rastzungen auszubilden. Dies wirkt sich insbesondere vorteilig auf die Langlebigkeit des Drehgriffes aus. Weiterhin ist es im Rahmen der Erfindung besonders vorteilig, dass die Rastzunge in der Nut durch die Drehbewegung des Drehgriffes nicht bis zu einem Endanschlag geführt wird, sondern dass die Begrenzung durch die Anschlagnocke und die Begrenzernut ausgeführt wird. Ein ungewolltes Abbrechen der Rastzungen, gerade unter Berücksichtigung des dauernden Einsatzes über mehrere Jahre, wird somit vermieden. Die Rastzunge fixiert den Drehgriff somit orthogonal zu seiner Drehrichtung formschlüssig.

Das federelastische Stellelement wirkt im Rahmen der Erfindung zwischen einem Widerlager in dem ersten Gehäuseteil und zwischen der Rastzunge. Bei dem federelastischen Stellelement handelt es sich vorzugsweise um eine Schraubenfeder, die an ihren Enden zwei Federfortsätze aufweist, wobei die Federfortsätze besonders vorteilig an zuvor angesprochenen Stellen zur Anlage kommen, so dass die Federwirkung zwischen dem Drehgriff und dem ersten Gehäuseteil hergestellt wird.

Im Rahmen der Erfindung ist es auch möglich, eine Spiralfeder oder aber eine sonstige Feder einzusetzen. Beispielsweise wäre auch der Einsatz einer Elastomer-Feder vorstellbar. Die Feder wird gerade auch unter produktionstechnisch kostengünstigen Aspekten direkt während der Erstmontage mit aufgesetzt und durch Einrasten des Drehgriffes in die Aufnahme fixiert.

Das federelastische Stellelement umfasst dabei im Rahmen der Erfindung mit einem Federkörper die Drehnocke. Hierdurch wird sichergestellt, dass das federelastische Stellelement lagefixiert derart gehalten wird, dass die Federkraft auch über jahrelange Benutzung des Werkzeugkastens hinweg sichergestellt wird. Ein Verschieben oder Verrutschen und somit eine Fehlfunktion wird damit weitestgehend vermieden. Dies wirkt sich insbesondere auf die Langlebigkeit des erfindungsgemäßen Verschlussmechanismusses aus.

In einer weiteren besonders bevorzugten Ausführungsvariante ist der Drehgriff scheibenförmig und kreisrund ausgebildet. Er weist weiterhin vorteilig an seiner Vorderseite einen Steg auf, der besonders bevorzugt schlangenförmig ausgebildet ist. Gerade unter anwendungsergonomischen Aspekten ergibt sich somit durch die kreisrunde Ausbildung und den schlangenförmigen Steg eine besonders einfache Bedienung durch den anwendenden Monteur. Ebenfalls ergibt sich ein technisch funktional optimales Design sowie die Möglichkeit, den Drehgriff besonders vorteilig in den Werkzeugkasten zu integrieren, so dass er nicht außen vorsteht und somit beispielsweise ein Verletzungsrisiko oder ähnliches bilden könnte.

Hierzu ist besonders vorteilig die Aufnahme als Ausnehmung ausgebildet, die in ihren geometrischen Abmaßen zur Eingliederung des Drehgriffes angepasst ist.

Weitere Vorteile, Merkmale, Eigenschaften und Aspekte der vorliegenden Erfindung ergeben sich aus der folgenden Beschreibung. Diese dient dem einfachen Verständnis der Erfindung. Es zeigen:
- Figur 1: einen erfindungsgemäßen Werkzeugkasten in einer geöffneten Stellung,
- Figur 2: einen erfindungsgemäßen Drehgriff in einer Vorderansicht und einer Rückenansicht,
- Figur 3: eine perspektivische Ansicht eines erfindungsgemäßen Werkzeugkastens während des Zusammenbaus und
- Figur 4: eine Stirnansicht auf ein Gehäuseunterteil und ein Gehäuseoberteil des erfindungsgemäßen Werkzeugkastens.

In den Figuren werden für gleiche oder ähnliche Bauteile dieselben Bezugszeichen verwendet, auch wenn eine wiederholte Beschreibung aus Vereinfachungsgründen entfällt.

Figur 1 zeigt einen erfindungsgemäßen Werkzeugkasten 1 in geöffnetem Zustand. Der Werkzeugkasten weist dazu ein erstes Gehäuseteil 2 und ein zweites Gehäuseteil 3 auf. Die Gehäuseteile 2, 3 haben jeweils eine Vorderseite 4, zwei Längsseiten 5 und eine Rückseite 6. An den Rückseiten 6 sind die beiden Gehäuseteile 2, 3 über eine Schwenkachse 7 schwenkbar miteinander gekoppelt. An der Vorderseite 4 des ersten Gehäuseteils 2 ist ein Drehgriff 8 angeordnet, der mit einem Widerlagerabschnitt 9 am zweiten Gehäuseteil 3 formschlüssig zum Eingriff brinbar ist. Hierzu weist der Widerlagerabschnitt 9 am zweiten Gehäuseteil 3 eine Rastnase 10 auf.

Figur 2 zeigt den erfindungsgemäßen Drehgriff 8 in einer Vorder- und einer Rückansicht. Hierzu ist in Figur 2a eine Rücksicht und in Figur 2b eine Vorderansicht gezeigt. Figur 2a zeigt die Rückansicht, wobei an einer Rückseite 11 des Drehgriffes 8 eine Drehnocke 12 zentral angeordnet ist. Weiterhin ist ein Rastmittel 13, hier gezeigt in Form einer Nocke, zum Eingriff mit einem nicht näher dargestellten Widerlagerabschnitt eines Gehäuseteils angeordnet. Ebenfalls ist eine Anschlagnocke 14 angeordnet, die in Verbindung mit einer hier nicht näher gezeigten Begrenzernut die Drehbewegung des Drehgriffes 8 limitiert. Ebenfalls sind zwei Rastzunge 15 auf der Rückseite 11 des Drehgriffes 8 angeordnet. Die Rastzunge 15 kommen mit hier nicht näher dargestellten Nuten an einem Gehäuseteil 2, 3 zum formschlüssigen Eingriff, so dass der Drehgriff 8 drehbar als Loslager an dem ersten Gehäuseteil lagefixiert ist.

Figur 2b zeigt eine Vorderseite 16 des erfindungsgemäßen Drehgriffes 8. Der Drehgriff 8 weist etwa über die Mitte seiner Vorderseite 16 verlaufend einen schlangenlinienförmigen Steg 17 auf. Über den Steg 17 ist der Drehgriff 8 durch die Gliedmaßen eines Monteurs betätigbar.

Figur 3 zeigt eine perspektivische Ansicht des erfindungsgemäßen Werkzeugkastens 1 während der Erstmontage des Drehgriffes 8. Der Drehgriff 8 kommt in einer durch die zusammengeklappten Gehäuseteile 2, 3 gebildeten Ausnehmung 18 zur Anordnung. Er greift dabei mit der hier nicht näher dargestellten Drehnocke in ein Drehnockenlager 19 ein. Um das Drehnockenlager 19 und auch die Drehnocke 12 selber ist ein federelastisches Stellelement 20, hier in Form einer Schraubenfeder, angeordnet. Das federelastische Stellelement 20 weist an seinen Enden Fortsätze 21 auf, die zwischen dem ersten Gehäuseteil 2 und dem Drehgriff 8 die Federkraft übertragen.

Figur 4 zeigt das erste Gehäuseteil 2 und das zweite Gehäuseteil 3 jeweils in einer Stirnansicht. Zu erkennen ist in Figur 4a, dass an dem ersten Gehäuseteil 2 ca. zwei Drittel der Ausnehmung 18 ausgebildet sind und an dem zweiten Gehäuseteil 3 in Figur 4b das andere Drittel der Ausnehmung 18 ausgebildet ist. Durch Eingriff der beiden Gehäuseteile 2, 3 des geschlossenen erfindungsgemäßen Werkzeugkastens ineinander, ist somit die gesamte Ausnehmung 18 für den hier nicht näher dargestellten Drehgriff gebildet. Der Teil der Ausnehmung 18 in dem ersten Gehäuseteil 2 weist ein Drehnockenlager 19 zwei Nuten 22 zum Eingriff der hier nicht näher dargestellten Rastzungen sowie eine Begrenzernut 23 zum Eingriff der hier nicht näher dargestellten Anschlagnocke auf. Weiterhin weist das erste Gehäuseteil 2 einen Widerlagerbock 24 zur Bildung eines Widerlagers des hier nicht näher dargestellten Fortsatzes des federelastischen Stellelementes an der Gehäuseseite auf.

Das in Figur 4b gezeigte zweite Gehäuseteil 3 weist in dem Abschnitt der Ausnehmung 18 einen Widerlagerabschnitt 9 in Form einer Rastnase 10 auf. In der Rastnase 10 kommt das hier nicht näher dargestellte Rastmittel des Drehgriffes zum formschlüssigen Eingriff. Folglich ergibt sich bei Freischneiden eine Arretierfunktion der zwei Gehäuseteile 2, 3 zwischen dem Drehnockenlager 19 und der Rastnase 10, wobei die Kraft über den hier nicht näher dargestellten Drehgriff übertragen wird.

### Bezugszeichen:

1 - Werkzeugkasten
2 - erstes Gehäuseteil
3 - zweites Gehäuseteil
4 - Vorderseite
5 - Längsseite
6 - Rückseite
7 - Schwenkachse
8 - Drehgriff
9 - Widerlagerabschnitt
10 - Rastnase
11 - Rückseite
12 - Drehnocke
13 - Rastmittel
14 - Anschlagnocke
15 - Rastzunge
16 - Vorderseite
17 - Steg
18 - Ausnehmung
19 - Drehnockenlager
20 - federelastisches Stellelement
21 - Fortsatz
22 - Nut
23 - Begrenzernut
24 - Widerlagerbock

## Patentansprüche

1. Werkzeugkasten (1) zur lagefixierten Aufnahme von Handwerkzeugen und deren Zubehör, insbesondere Steckschlüsseln, Steckschlüsseleinsätzen, Steckschlüsselaufsätzen, Schraubwerkzeugen und/oder Drehmomentschlüsseln, aufweisend zwei wannenförmige, rechteckig konfigurierte Gehäuseteile (2, 3) mit jeweils einer Vorderseite (4), einer Rückseite (6) und zwei Längsseiten (5), wobei die Gehäuseteile (2, 3) im Bereich der Rückseite (6) um eine Schwenkachse (7) schwenkbar miteinander gekoppelt sind und über eine an der Vorderseite (4) angeordnete Verschlusseinrichtung in einem geschlossenen Zustand arretierbar sind, wobei die Verschlusseinrichtung einen Drehgriff (8) aufweist, und der Drehgriff (8) an der Vorderseite (4) in einer Aufnahme unter Eingliederung eines federelastischen Stellelementes (20) über eine Drehnocke (12) drehbar an dem ersten Gehäuseteil (2) gelagert ist, wobei die Drehachse orthogonal zu der Vorderseite (4) orientiert ist, **dadurch gekennzeichnet, dass** ein Rastmittel (13) an dem Drehgriff (8) in einen Widerlagerabschnitt (9) mit einer Rastnase (10) an dem zweiten Gehäuseteil (3) zum Eingriff bringbar ist und das federelastische Stellelement (20) mit einem Federkörper die Drehnocke (12) umfasst und dass der Drehgriff (8) mindestens eine Rastzunge (15) aufweist, wobei die Rastzunge (15) in formschlüssigen Eingriff mit einer Nut (22) in dem ersten Gehäuseteil (2) bringbar ist.

2. Werkzeugkasten nach Anspruch 1, **dadurch gekennzeichnet, dass** der Drehgriff (8) über das federelastische Stellelement (20) in eine Schließstellung bringbar ist.

3. Werkzeugkasten nach Anspruch 1 oder 2, **dadurch gekennzeichnet, dass** der Drehgriff (8) eine Anschlagnocke (14) aufweist, wobei die Anschlagnocke (14) in eine Begrenzernut (23) an dem ersten Gehäuseteil (2) formschlüssig eingreift und der Drehgriff (8) durch Begrenzung der Anschlagnocke (14) von einer Schließstellung bis in eine Öffnungsstellung drehbar ist.

4. Werkzeugkasten nach einem der Ansprüche 1 bis 3, **dadurch gekennzeichnet, dass** die Rastzunge (15) in Drehrichtung des Drehgriffes (8) in der Nut (22) als Loslager ausgebildet ist.

5. Werkzeugkasten nach einem der Ansprüche 1 bis 4, **dadurch gekennzeichnet, dass** die Rastzunge (15) den Drehgriff (8) orthogonal zu der Drehrichtung formschlüssig lagefixiert.

6. Werkzeugkasten nach einem der Ansprüche 1 bis 5, **dadurch gekennzeichnet, dass** das federelastische Stellelement (20) zwischen einem Widerlager in dem ersten Gehäuseteil (2) und der Rastzunge (15) wirkt.

7. Werkzeugkasten nach einem der Ansprüche 1 bis 6, **dadurch gekennzeichnet, dass** der Drehgriff (8) scheibenförmig und kreisrund ausgebildet ist.

8. Werkzeugkasten nach einem der Ansprüche 1 bis 7, **dadurch gekennzeichnet, dass** die Aufnahme eine Ausnehmung (18) ist, die in ihren geometrischen Abmaßen zur Eingliederung des Drehgriffes (8) ausgebildet ist.

9. Werkzeugkasten nach einem der Ansprüche 1 bis 8, **dadurch gekennzeichnet, dass** auf einer Vorderseite des Drehgriffes (8) ein schlangenförmiger Steg (17) ausgebildet ist.

## Claims

1. Tool box (1) for firmly holding in position hand tools and their accessories, in particular socket wrenches, socket wrench inserts, sockets, screwdrivers and/or torque wrenches with two tub-shaped, rectangular case parts (2, 3) with one front part (4), one back part (6) and two longitudinal sides (5) each, wherein the case parts (2, 3) in the back part (6) are coupled together about a pivot axis (7) in a pivotable manner and can be locked by a locking device fixed at the front side (4) when closed, where the locking device has a turning handle (8), and the turning handle (8) is mounted onto a holder at the front part (4) on the first case part (2) in a seat by inserting a spring-elastic control member (20) over a rotating cam (12) in such a manner that it can rotate, wherein the rotation axis is aligned orthogonally to the front part (4), **characterised in that** a catch means (13) at the turning handle (8) can be brought into contact by a thrust-bearing section (9) with a detent (10) at the second case part (3), and the spring-elastic control member (20) with a spring bellow contains the rotating cam (12), and that the turning handle (8) has at least one snap-in tongue (15), wherein the snap-in tongue (15) can be brought in engagement with a groove (22) in the first case part (2) in a form-fitting manner.

2. Tool box as per claim 1, **characterised in that**, the turning handle (8) can be brought to a closed position via the spring-elastic control member (20).

3. Tool box as per claim 1 or 2, **characterised in that**, the turning handle (8) has a stop-cam (14), where the stop-cam (14) is placed in a delimiter groove (23) at the first case part (2) in a form-fitting manner, and the turning handle (8) can be turned by edging the stop-cam (14) from a closed position to an open position.

4. Tool box as per one of the claims from 1 to 3, **characterised in that**, the snap-in tongue (15) is designed in the direction of rotation of the turning handle (8) in the groove (22) as a floating bearing.

5. Tool box as per one of the claims from 1 to 4, **characterised in that**, the snap-in tongue (15) fixes the turning handle (8) firmly in position orthogonally to the direction of rotation.

6. Tool box as per one of the claims from 1 to 5, **characterised in that**, the spring-elastic control member (20) operates between a thrust bearing and in the first case part (2) and snap-in tongue (15).

7. Tool box as per one of the claims from 1 to 6, **characterised in that**, the turning handle (8) is disc-shaped and circular.

8. Tool box as per one of the claims from 1 to 7, **characterised in that**, the seat is a recess (18), whose geometric dimensions are designed such that the turn handle (8) can be inserted.

9. Tool box as per one of the claims from 1 to 8, **characterised in that**, there is a curved web (17) at a front part of the turning handle (8).

## Revendications

1. Boîte à outils (1) servant à recevoir de manière fixe en position des outils manuels et leurs accessoires, en particulier des clés à douille, des douilles pour clés à douille, des chapeaux pour clés à douille, des outils de vissage et/ou des clés dynamométriques, présentant deux parties de boîtier (2, 3) configurées de manière rectangulaire et présentant une forme de cuve, pourvues respectivement d'un côté avant (4), d'un côté arrière (6) et de deux côtés longitudinaux (5), où les parties de boîtier (2, 3) sont couplées l'une à l'autre de manière à pouvoir pivoter dans la zone de la face arrière (6) autour d'un axe de pivotement (7) et où elles peuvent être bloquées dans un état fermé par l'intermédiaire d'un système de verrouillage disposé au niveau du côté avant (4), où le système de verrouillage présente une poignée rotative (8) et la poignée rotative (8) est montée au niveau du côté avant (4) dans un logement en intégrant un élément de réglage (20) élastique à ressorts de manière à pouvoir tourner par l'intermédiaire d'une came rotative (12) au niveau de la première partie de boîtier (2), où l'axe de rotation est orienté de manière orthogonale par rapport au côté avant (4), **caractérisée en ce qu'**un moyen d'enclenchement (13) peut être amené en prise, au niveau de la poignée rotative (8), avec une section formant un contre-palier (9) par un ergot d'enclenchement (10) au niveau de la deuxième partie de boîtier (3), et **en ce que** l'élément de réglage (20) élastique à ressorts comprenant un corps à ressorts comprend la came rotative (12), et **en ce que** la poignée rotative (8) présente au moins une languette d'enclenchement (15), où la languette d'enclenchement (15) peut être amenée en prise par complémentarité de forme avec la première partie de boîtier (2) par une rainure (22).

2. Boîte à outils selon la revendication 1, **caractérisée en ce que** la poignée rotative (8) peut être amenée dans une position de fermeture par l'intermédiaire de l'élément de réglage (20) élastique à ressorts.

3. Boîte à outils selon la revendication 1 ou 2, **caractérisée en ce que** la poignée rotative (8) présente une came de butée (14), où la came de butée (14) s'engrène par complémentarité de forme avec une rainure de limitation (23) au niveau de la première partie de boîtier (2) et où la poignée rotative (8) peut tourner depuis une position de fermeture jusque dans une position d'ouverture par la limitation de la came de butée (14).

4. Boîte à outils selon l'une quelconque des revendications 1 à 3, **caractérisée en ce que** la languette d'enclenchement (15) est réalisée, dans le sens de rotation de la poignée rotative (8), sous la forme d'un palier lâche dans la rainure (22).

5. Boîte à outils selon l'une quelconque des revendications 1 à 4, **caractérisée en ce que** la langue d'enclenchement (15) fixe en position par complémentarité de forme la poignée rotative (8) de manière orthogonale par rapport au sens de rotation.

6. Boîte à outils selon l'une quelconque des revendications 1 à 5, **caractérisée en ce que** l'élément de réglage (20) élastique à ressorts agit entre un contre-palier dans la première partie de boîtier (2) et la languette d'encliquetage (15).

7. Boîte à outils selon l'une quelconque des revendications 1 à 6, **caractérisée en ce que** la poignée rotative (8) est réalisée de manière à présenter une forme de disque et de manière circulaire.

8. Boîte à outils selon l'une quelconque des revendications 1 à 7, **caractérisée en ce que** le logement est un évidement (18), dont les dimensions géométriques sont réalisées afin d'intégrer la poignée rotative (8).

9. Boîte à outils selon l'une quelconque des revendications 1 à 8, **caractérisée en ce qu'**une entretoise (17) présentant une forme sinueuse est réalisée sur un côté avant de la poignée rotative (8).
